# EUROPÄISCHE PATENTSCHRIFT

(11) **EP 1 884 470 B1**
(45) Veröffentlichungstag und Bekanntmachung des Hinweises auf die Patenterteilung: **15.10.2008**
(21) Anmeldenummer: 06015890.4
(22) Anmeldetag: 31.07.2006
(51) Int. Cl.: B65B 67/12

(54) **Sackoffenhalter**
Sack holder
Support de sacs

(43) Veröffentlichungstag der Anmeldung: 06.02.2008
(73) Patentinhaber: Italia Stampi s.r.l., 60027 Osimo AN (IT)
(72) Erfinder: Schöniger, Reinhard, 60026 Numana (AN) (IT)
(74) Vertreter: LENZING GERBER

(56) Entgegenhaltungen:
- US-A- 4 832 291

## Beschreibung

Die vorliegende Erfindung betrifft einen Sackoffenhalter nach dem Oberbegriff des Anspruch 1.

Säcke werden häufig zur Aufnahme von Gegenständen verwendet. Bekannt sind beispielsweise Müllsäcke, Säcke für Gartenabfälle, Verpackungsabfälle und dergleichen. Jeder dieser Säcke bildet einen Aufnahmeraum für diese Gegenstände aus, die beispielsweise zum Zweck des Transportes oder ihrer Entsorgung in diesen Säcken aufgenommen werden. Als Material für diese Aufnahmesäcke können beispielsweise Textilstoffe, Kunststoffe oder Netze verwendet werden. Diesen verschiedenen Materialien ist gemeinsam, dass sie flexibel sind. Die Sackmaterialien bilden daher keinen festen Körper aus, so dass ein ungefüllter Sack flach in sich zusammenfällt. In einem derartig flach zusammengefallenen Sack können keine Gegenstände eingefüllt werden, vielmehr ist es erforderlich, diesen Sack in irgendeiner Weise so zu positionieren, derart, dass seine Öffnung aufgespannt ist. Beispielsweise ist eine Person erforderlich, die den Aufnahmesack aufhält, während eine zweite Person Gegenstände in den Sack einfüllt. Um einen Aufnahmesack auch dann in einer Lage zu positionieren, wenn keine Person zum Öffnen des Sackes zur Verfügung steht, sind bereits gattungsgemäße Vorrichtungen vorgeschlagen worden. Diese gattungsgemäßen Vorrichtungen umfassen z. B. als Spreizelemente in die Öffnung von Aufnahmesäcken einsetzbare Rahmen. Der Öffnungsrand eines Sackes kann beispielsweise außen oder innen über einen Rahmen hinweggeführt und um dessen Rahmenabschnitte umgeschlagen werden.

Bei einer Vorrichtung zum Aufnehmen von Gegenständen, vorzugsweise von Schüttungen, insbesondere aus Laub und/oder Erde , ist bei der Vorrichtung der DE 29900563 U1 eine Rampe an dem die Öffnung des Sackes öffnenden Rahmen befestigt, so dass der auf dem Boden liegende Sack durch Halten des Rahmens mit einer Hand von der zweiten Hand der Person befüllt werden kann. Nachteilig bei der Vorrichtung der DE 29900563 U1 ist, dass die Vorrichtung per Hand gehalten werden muss, damit der Rahmen senkrecht zum Boden steht. Wird der Rahmen nicht festgehalten, so fällt er um und die Öffnung des Rahmens liegt auf dem Boden auf, so dass der Sack nicht weiter befüllt werden kann.

Die US 6,450,461 zeigt eine ähnliche Vorrichtung wie die zuvor beschriebene DE 29900563 U1. Aus der US 6,874,797 B2 ist eine weitere Vorrichtung bekannt, in der ein Sack offen gehalten wird, wobei diese Vorrichtung in ihren Abmessungen sehr groß ist und die Vorrichtung damit nicht flexibel z. B. im Garten einsetzbar ist.

Die US 5,316,060 offenbart ebenfalls einen Sackoffenhalter, bei dem der Sack durch zwei parallel zueinander gehaltene Wände aufgespannt wird, die in den Sack eingeschoben werden, wobei eine senkrecht zu den beiden aufhaltenden und eingeschobenen Platten dienende weitere Platte beide senkrechten Platten auf Abstand und in der Senkrechten hält und gleichzeitig als Rampe dient. Die einschiebbaren Wandelemente können durch U-förmige Rohrkonstruktionen ersetzt werden. Die Rampe kann zusätzlich gemäß der Figur 1 der US 5,316,060 verschwenkbar an einer Seite des Rahmens angeordnet werden und dient somit als Deckelelement. Nachteilig bei dieser Konstruktion ist, dass z. B. die Rahmenkonstruktion gemäß Figur 1 der US 5,316,060 nur schwer nach dem vollständigen Befüllen des Sackes aus diesem herausgezogen werden kann, da sich z. B. Sperrige Gegenstände oder Äste in der U-förmigen Rahmenskonstruktion verfangen können.

Ein ähnlicher Sackoffenhalter ist aus der US 4,530,533 bekannt, bei dem rechteckförmige Rahmen zusammengesetzte Plattenelemente die Sacköffnung offen halten, wobei die Ränder der Sacköffnung durch Öffnungen der Rahmenkonstruktion durchziehbar sind, wodurch der Sack an der Rahmenkonstruktion befestigt ist.

Aus der US 4,664,348 ist ein Sackoffenhalter bekannt, der als Ring ausgebildet ist und in einen speziellen für den Sackoffenhalter gefertigten Sack in dessen Öffnung einspannbar ist und somit den Sack offen hält. Auch dieser Sackoffenhalter hat eine angeformte Rampe die zum leichteren Befüllen des Sackes dient. Durch die spezielle Ausgestaltung des Sackes wird ein Umfallen des Sackoffenhalters verhindert.

Aus der US 5,308,027 ist ebenfalls ein Sackoffenhalter bekannt, bei dem der Rahmen aus Stangen gebildet ist, wobei der Sack zwischen die Rahmenkonstruktion und aufklippbare und im Querschnitt C-förmige Profilstangen eingeklemmt wird. An der untere Stange ist mittels Schrauben ein Rampenelement zum leichteren Befüllen des Sackes befestigt. Das Rampenelement dient gleichzeitig dazu, das Rahmenelement in der senkrechten zu halten, so dass der Sackoffenhalter und den daran befestigten Sack senkrecht auf dem Boden gestellt werden kann, ohne dass der Sackoffenhalter beim Befüllen des Sackes umfällt. Diese Konstruktion ist durch das Verschrauben der einzelnen Teile nicht flexibel in der Handhabung, wobei zudem der Sackoffenhalter durch die relativ kleine Standfläche leicht umfallen kann.

Die US 4,765,579 zeigt einen Abfallbehälter, bei dem ein Sack in einen Behälter einsetzbar ist, wobei die Sacköffnung nach außen über den oberen Rand des Eimers umschlagbar ist und mittels eines oberen Rahmens, welcher auf die Öffnung des Eimers mit seiner unteren umlaufenden Nut aufdrückbar ist, einquetschbar ist, so dass der Sack sicher im Abfalleimer gehalten ist und nicht in sich zusammenfallen kann.

Aus dem US-Patent 4,759,518 ist ebenfalls ein Sackoffenhalter bekannt, der einen Rahmen aufweist, an dem die Öffnung eines Sackes befestigbar ist. An seinem unteren Steg weist der Sackoffenhalter scharfe Krallenelemente auf, die in den Erdboden einsteckbar sind, so dass der Rahmen des Sackoffenhalters in seiner senkrechten Position auf dem Boden befestigbar ist und zu dem Befüllen des offengehaltenen Sackes nicht wegrutscht. Beim Befüllen und dem Transport des Sackes können die Krallenelemente nachteilig zu Verletzung führen.

Einen weiteren gattungsgemässen Sackoffenhalter offenbart die US 4,832291.

Es ist Aufgabe der vorliegenden Erfindung einen Sackoffenhalter bereitzustellen, der klein in seinen Abmessungen ist und der gewährleistet, dass der Sack sicher offengehalten wird und gleichzeitig an beliebigen Stellen auf den Erdboden gesetzt werden kann, ohne dass der Sackoffenhalter umfällt und hierdurch die Öffnung des Sackes geschlossen wird, und zusätzlich ein Verschließen des Sackes ermöglicht.

Diese Aufgabe wird erfindungsgemäß mit einem Sackoffenhalter mit den Merkmalen des Anspruchs 1 gelöst. Weitere vorteilhafte Ausgestaltungen des Sackoffenhalters gemäß des Anspruchs 1 geben sich durch die Merkmale der auf den Anspruch 1 rückbezogenen Unteransprüche.

Der erfindungsgemäße Sackoffenhalter zeichnet sich dadurch aus, dass er ein Deckelelement aufweist, dass gleichzeitig als Befüllrampe, Deckel sowie Aufstandsfläche bzw. Standelement dient. Dies wird erfindungsgemäß dadurch erreicht, dass das Deckelelement in seiner ersten Position verschwenkbar um eine Achse am Rahmen des Sackoffenhalters gelagert ist, wobei durch das Verschwenken des Deckelelementes die Öffnung des Rahmens freigegeben wird und somit der am Rahmen befestigte Sack befüllbar ist. Durch Verschieben des Deckelelementes in einer Führung, die entweder im Rahmens oder dem Deckelelement angeordnet ist, kann das Deckelelement von der ersten in eine zweite Position gebracht werden, in der es drehsicher am Rahmen gehalten ist und bei dem Aufsetzen des Rahmens in seiner senkrechten Position möglichst großflächig auf der Erde aufliegt, so dass sich eine große Standfläche ergibt und hierdurch eine große Stabilität des Sackoffenhalters gewährleistet ist. Durch die große Standfläche und die feste Verbindung zwischen Deckelelement und Rahmen ist letzterer sicher gehalten, so das die Rahmenöffnung des den Boden gelegten Sackoffenhalters in ihrer gewünschten Position verbleibt. Selbst wenn beim Befüllen der nicht festgehaltene Sackoffenhalter vom einzufüllenden Material, wie z. B. Erde, Laub und/oder Ästen, berührt wird, verweilt er vorteilhaft in seiner ursprünglichen Position bzw. Lage.

Das Deckelelement kann optional in der zweiten Position mittels Rastelementen oder sonstigen Befestigungselementen in dieser Position gehalten werden. So dienen die Rastelemente dazu, dass nur bei Betätigen der Rastelemente das Deckelelement aus seiner zweiten Position heraus in Richtung der ersten Position verschiebbar ist. Dies gewährleistet eine hohe Stabilität des Sackoffenhalters. Das Deckelelement zusammen mit dem Rahmen ist vorteilhaft derart ausgebildet, dass nach Möglichkeit ein Formschluss das Verdrehen des Deckelelementes in der zweiten Position zum Rahmen verhindert.

Damit der Sackoffenhalter mit dem Deckelelement in der zweiten Position auf dem Erdboden möglichst nicht verrutscht, können Anker an dem Rahmen angeordnet oder anbringbar sein, die in das Erdreich einsteckbar sind und somit zusätzlichen Schutz vor Umfallen oder Fortbewegen des Sackoffenhalters geben. Die Anker können entweder verschwenkbar um eine Achse am Rahmen gelagert sein, wodurch es möglich ist, die Anker in einer ersten Position z. B. in eine Öffnung oder Aussparung des Rahmens einzuschwenken, so dass die Anker beim Transport des Sackoffenhalters die den Sackoffenhalter tragende Person nicht verletzen können. Die Anker können aus der sicheren Position heraus verschwenkt und eventuell mittels Festsetz- oder Rasteinrichtungen in einer zweiten Position gehalten werden, in der sie dann in das Erdreich einsteckbar sind. Das Verschenken aus der sicheren Position heraus kann durch Federelemente unterstützt werden. So ist es auch möglich, dass die Federelemente die Anker in der Position halten, in der die Anker ins Erdreich eingesteckt werden.

Es ist jedoch ebenso möglich, die Anker verschieblich am Rahmen anzuordnen, so dass sie z. B. aus einer Öffnung des Rahmens heraus verschiebbar sind. Ebenso ist es möglich, als Einzelteile ausgebildete Anker mittels entsprechenden Befestigungseinrichtungen am Rahmen des Sackoffenhalters zu befestigen.

Das Deckelelement ist vorteilhaft als Rampe ausgebildet, so dass die von dem Sack wegweisende Seite des Deckelelementes möglichst ebenerdig mit ihrer Oberseite zum Boden angrenzt und z. B. Laub oder sonstiger Gartenabfall über die Rampe und durch die Öffnung des Rahmens in den geöffneten Sack mittels einer Harke oder eines Besens einbringbar ist.

Der Rahmen weist vorteilhaft einen Hauptteil und mindestens ein Einlegeteil auf, wobei das Hauptteil an seiner Unterseite einen insbesondere umlaufenden Rücksprung oder Nut hat, in den das mindestens eine Einlegeteil einsetzbar, insbesondere eindrückbar ist, wobei zwischen das Hauptteil und dem mindestes einen Einlegeteil der die Öffnung angrenzende Bereich des Sackes einklemmbar ist, so dass der Sack sicher am Rahmen des Sackoffenhalters gehalten ist. Das Einlegeteil kann z.B. mittels Rasten im Hauptteil gehalten werden. Zum Trennen des bzw. der Einlegeteile aus dem Hauptteil können die Rasten entriegelt werden.

Um den Sack aufzuspannen, ist es optional möglich, Rohre oder Stäbe an der Unterseite des Rahmens zu befestigen, die in den Sack hineinreichen und diesen spannen. Diese sind vorteilhaft in den Ecken des Rahmens platziert, um den Sack möglichst großvolumig aufzuspannen.

Ebenso ist es möglich, dass die Stäbe als Standbeine verwendet werden. Dabei können die Stäbe innerhalb oder auch außerhalb des Sackes angeordnet werden. Sofern sie außerhalb des Sackes angeordnet sind, spannen sie den Sack selbstverständlich nicht auf.

In einer weiteren vorteilhaften Ausführungsform des erfindungsgemäßen Sackoffenhalters kann dieser an einer Wand befestigt werden, wobei der Rahmen dann horizontal mittels einer Befestigungsvorrichtung an einer Wand befestigt wird. Durch Verschwenken des Deckelelementes in seiner ersten Position kann die Öffnung des Rahmens geöffnet und somit Abfall in den nach unten hängenden Sack gefüllt werden. Zudem ist es möglich, das Deckelement bei an der Wand befestigtem Sackoffenhalter in seine zweite Position zu verschwenken und zu verschieben, so dass die Öffnung des Rahmens dauerhaft geöffnet ist.

Der Sackoffenhalter kann vorzugsweise aus Kunststoff oder Aluminium hergestellt werden. Das zu verwendende Material ist je nach zu erwartender Beanspruchung des Sackoffenhalters auszuwählen. Es ist jedoch auch denkbar, dass nur bestimmte Teile des ansonsten aus Kunststoff hergestellten Sackoffenhalters aus Metall oder Faserverbundwerkstoffen hergestellt sind. Dies kann z. B. die Ankerspitze oder der Anker selbst sein.

Es ist selbstverständlich, dass der Rahmen in seiner Form nicht nur rechteckig ausgebildet sein muss. Ebenso sind runde Formen oder z.B. eine sechseckige Form möglich. Je nach Ausgestaltung des Rahmens ist dann dass Deckelelement in seiner Form derart anzupassen. Dass die vom Rahmen gebildete Öffnung vom Deckelelement sicher und vollständig verschließbar ist.

Nachfolgend wird anhand von Zeichnungen eine mögliche Ausführungsform des erfindungsgemäßen Sackoffenhalters näher erläutert.

Es zeigen:
- Figur 1:: Perspektivische Ansicht des Sackoffenhalters mit dem Deckelelement in der zweiten Position mit ausgeklappten Ankern;
- Figur 2:: Offenhalter wie in Figur 1 dargestellt mit eingeklappten Ankern;
- Figur 3:: Seitliche Darstellung des erfindungsgemäßen Sackoffenhalters mit eingeklappten Ankern;
- Figur 4:: Ansicht von unten des Sackoffenhalters mit Deckelelement in zweiter Position;
- Figur 5:: Explosionsdarstellung des erfindungsgemäßen Sackoffenhalters;
- Figur 6:: Explosionsdarstellung des erfindungsgemäßen Sackoffenhalters schräg von unten;
- Figur 7:: Geschnittene perspektivische Darstellung des Sackoffenhalters mit Deckelelement in zweiter Position;
- Figur 8-11:: Sackoffenhalter mit Wandbefestigung;
- Figur 12:: Geschnittene Darstellung des Rahmens ohne Deckelelement;

Die Figur 1 zeigt eine perspektivische Darstellung des erfindungsgemäßen Sackoffenhalters 1, bestehend aus dem Rahmen 2 mit darin verschieblich und verschwenkbar gelagertem Deckelelement 3. Der Rahmen weist zwei Seitenstege 2b auf, die über Stege 2h und 2j miteinander in Verbindung sind und parallel ausgerichtet sind. Die Seitenstege 2b weisen zwei Längsführungen 2a auf, in denen das Deckelelement 3 mit seinen Vorsprüngen 3v verschieblich gelagert ist. Das eine Ende der Führung 2a ist als Rundlager 2c ausgebildet, so dass das Deckelelement, sofern es in diese erste Position verschoben ist, um seine Querachse verschwenkbar ist, wodurch die Öffnung 5 des Rahmens des Deckelelementes 3 verschließbar ist. Sofern das Deckelelement 3 in seine zweite Position (Figur 1) verschoben ist, springen Rastnasen 2d, die an der Innenseite der Seitenstege 2b angeordnet sind hervor, so dass das Deckelelement 3 nicht in Richtung der Lager 2c verschiebbar ist, ohne dass die Rastnasen 2d manuell in die Seitenstege 2b eingedrückt werden. Das Deckelelement 3 ist rampenartig ausgebildet und weist zwei dünne Längsseiten 3b auf.

Der Rahmen weist einen Handgriff 2g auf, der an dem Steg 2h befestigt bzw. befestigbar ist.

An den beiden Außenseiten der Stege 2b sind zwei Anker 4 verschwenkbar gelagert. Die Anker 4 weisen jeweils eine Ankerspitze 4a auf, die optional aus einem Metallwerkstoff gebildet sein kann, damit sie nach wiederholtem Einstechen in das Erdreich nicht stumpf wird und/oder abbrechen kann. Die Anker 4 können um die Achse 4b in eine Aussparung 2e geschwenkt werden, wobei ein Rastmechanismus 2f den eingeschwenkten Anker 4 sicher der Aussparung 2e hält. Bei Betätigung des Rastmechanismus 2f kann der Anker 4 aus der Aussparung 2e aus verschwenkt werden. Das Herausschwenken aus der Aussparung 2e kann z. B. mittels einer nichtdargestellten Feder unterstützt werden.

Die Figur 2 zeigt den Sackoffenhalter 1 gemäß der Figur 1 mit in die Aussparung 2e des Rahmens eingeschwenkten Ankern 4.

Die Figur 3 zeigt eine Seitenansicht des Sackoffenhalters 1 mit am Rand befestigtem Sack 7, welcher durch Stäbe 6, die an der Unterseite des Rahmens 2 befestigt sind, aufgespannt und offengehalten ist. Der Sack 7 umspannt mit seinen Seiten 7a und seinem Boden 7c die Stäbe 6 und ist mit seiner Öffnung 7b im Rahmen 2 gehalten.

Die Figur 4 zeigt eine Querschnittsdarstellung durch den Sackoffenhalter 1 mit seinen Vorsprüngen 3v, die in die Führungen 2a der Seitenstege 2b eingreifen.

Die Figur 5 zeigt eine Explosionsdarstellung der Teile des Sackoffenhalters 1. Der Deckel, 3 weist die Vorsprünge 3v auf, die seitlich an dem Deckelelement 3 angeformt sind und die Verschwenkachse des Deckelelementes 3 bilden. Die Seitenwandungen 3s des Deckelelementes 3 weisen Öffnungen 3n auf, die von ihrer Außenkontur der Außenkontur des Steges 2j des Rahmens 2 angepasst sind, so dass sie diesen formschlüssig umgreifen und ein Verschwenken und Verdrehen des Deckelelementes 3 relativ zum Steg 2j in seiner zweiten Position (Figur 1) nicht möglich ist. An seinem oberen Steg 2h weist der Rahmen 2 Befestigungselemente 2q auf, die mit Öffnungen 2r des Griffelements 2g zusammenwirken, so dass das Griffelement 2g auf den Rahmen 2 bzw. dessen Befestigungselement 2q aufsteckbar ist.

Die Anker 4 sind zwischen dem Aufsteckteil 2t und dem Rahmen 2 gelagert, wobei das Aufsteckteil 2t mittels Rast- oder Schraubverbindungen am Rahmen 2 befestigbar ist.

Das Hauptteil 2o weist, wie aus der Figur 6 ersichtlich, einen unteren Rücksprung 2u in Form einer umlaufenden Nut auf, in die das Einlegeteil 2p einbringbar ist. Zwischen dem Hauptteil 2q und dem Einlegeteil 2p, welches ebenfalls als Rahmenteil ausgebildet ist, kann der Sack 7 bzw. dessen Öffnung 7b eingeklemmt werden. Die Rastnocken 2x können z.B. durch Zug an den Entriegelungen 2y gelöst werden.

Die Figur 7 zeigt, wie das Deckelelement 3 in seiner zweiten Position mit seiner Nutenkontur 3n, die durch Aussparung in den Rippen 3r gebildet ist, formschlüssig den unteren Steg 2j des Rahmens 2 umgreift. In dem Hauptteil 2o liegt das Einlegeteil 2p, von unten eingedrückt, ein.

Die Figur 12 zeigt die gleiche geschnittene Darstellung wie die Figur 7, jedoch ohne das Deckelelement 3.

Die Figuren 8-11 zeigen den erfindungsgemäßen Sackoffenhalter 1, der mittels des Befestigungselementes B an einer Wand W befestigt ist. Am Sackoffenhalter 1 ist der Sack 7 in vorbeschriebener Art und Weise befestigt. Das Befestigungselement B weist, wie insbesondere aus der Figur 11 ersichtlich, obere Haken B_{E} auf, die in die Aussparungen 2z des Rahmens 2 eingreifen und ein Herausgleiten des eingesetzten Sackoffenhalters 1 verhindern. Mit seiner Unterseite liegt der in die Befestigungsvorrichtung B eingesetzte Rahmen auf zwei Auflagen B_{A} auf. Wie in Figur 11 dargestellt, kann durch Ein- und Ausdrehen des Rahmens 2 dieser in die Befestigungsvorrichtung B eingesetzt bzw. herausgenommen werden. Wie in den Figuren 9 und 10 dargestellt, kann das Deckelelement 3 entweder in der ersten Position (Figur 9) schwenkbar im Rahmen 2 gelagert oder aber durch Verschieben in die Position 2 (Figur 10) die Öffnung 5 des Rahmens dauerhaft geöffnet werden.

## Patentansprüche

1. Sackoffenhalter (1) mit Rahmen (2), wobei der Rahmen (2) die Öffnung (5) des Sackoffenhalters (1) bildet, und die Öffnung (5) mittels eines Deckelelements (3) verschließbar ist, welches am Rahmen (2) verschwenkbar gelagert ist, **dadurch gekennzeichnet, dass** das Deckelelement (3) in eine erste und eine zweite Position am Rahmen bringbar ist, wobei das Deckelelement (3) in der ersten Position verschwenkbar ist und wahlweise die Öffnung (5) des Rahmens (2) verschließt oder freigibt, und dass in der zweiten Position das Deckelelement (3) als Rampe über den auf dem Boden aufliegenden Seitesteg (2j) des Rahmens (2) dient und verdrehsicher am Rahmen (2) gehalten ist.

2. Sackoffenhalter nach Anspruch 1, **dadurch gekennzeichnet, dass** der Rahmen (2) und/oder das Deckelelement (3) mindestens eine Führung (2a) aufweist, über die das Deckelelement (3) von einer ersten in eine zweite Position schiebbar ist.

3. Sackoffenhalter nach Anspruch 1 oder 2, **dadurch gekennzeichnet, dass** das Deckelelement (3) in der ersten Position um eine Achse herum verschwenkbar ist, wobei die Achse die Öffnung (5) des Rahmens (2) in zwei Öffnungsbereiche unterteilt.

4. Sackoffenhalter nach einem der Ansprüche 1 bis 3, **dadurch gekennzeichnet, dass** das Deckelelement (3) an seiner oberen Seite (3a), zumindest eine schräge Fläche (3c, 3d) hat, die als Rampe dient.

5. Sackoffenhalter nach Anspruch 4, **dadurch gekennzeichnet, dass** die Dicke des Deckelelements (3) an seinen freien Seiten, die parallel zur Verschwenkachse des Deckelelements (3) angeordnet sind, hin zur Verschwenkachse zunimmt.

6. Sackoffenhalter nach einem der Ansprüche 1 bis 5, **dadurch gekennzeichnet, dass** die Führung (2a) mittels zweier Längsführungen gebildet ist, die in oder an zwei gegenüberliegenden Seitenstegen (2b) des Rahmens (2) angeordnet sind.

7. Sackoffenhalter nach Anspruch 6, **dadurch gekennzeichnet, dass** die Führungen (2a) Längsschlitze oder Längsnuten sind, in denen vorsprünge (3v) des Deckelelements (3) eingreifen.

8. Sackoffenhalter nach Anspruch 7, **dadurch gekennzeichnet, dass** die Führungen (2a) an ihrem einen Ende ein Rundlager (2c) bilden, derart, dass die Vorsprünge (3v) des Deckelelements (3) in diesen Rundlagern um die Verschwenkachse des Deckelelements (3) verdrehbar sind, wobei die Vorsprünge (3v) zumindest an einer Seite abgeflacht sind, derart, dass nur das in Richtung der Senkrechten der Öffnung (5) des Rahmens (2) verschwenkte Deckelelement (3) mit seinen Vorsprüngen (3v) in die Führungen (2a) einschiebbar ist.

9. Sackoffenhalter nach einem der vorhergehenden Ansprüche, **dadurch gekennzeichnet, dass** am Rahmen (2) ein Sack (7) mit seiner Öffnung (7b) befestigbar, insbesondere einklemmbar ist.

10. Sackoffenhalter nach einem der vorhergehenden Ansprüche, **dadurch gekennzeichnet, dass** der Rahmen (2) ein Hauptteil (20) und mindestens ein Einlegeteil (2p) hat, wobei das Hauptteil (2o) an seiner Unterseite einen insbesondere umlaufenden Rücksprung (2u) hat, in den das mindestens eine Einlegteil (2p) einsetzbar, insbesondere eindrückbar ist, wobei zwischen dem Hauptteil (2o) und dem Einlegeteil (2p) die Wandung eines Sacks (7) oder Beutels einklemmbar ist.

11. Sackoffenhalter nach Anspruch 10, **dadurch gekennzeichnet, dass** das Einlegeteil (2p) ein insbesondere rechteckiger Rahmen ist, dessen Außenkontur der Innenkontur des Rücksprungs bzw. der umlaufenden Nut (2u) des Hauptteils (2o) angepasst ist.

12. Sackoffenhalter nach einem der vorhergehenden Ansprüche, **dadurch gekennzeichnet, dass** das Deckelelement (3), insbesondere an seiner Unterseite, eine Nutkontur (2n) aufweist, in der in der zweiten Position ein seitensteg (2j) des Rahmens (2) verdrehsicher einliegt.

13. Sackoffenhalter nach Anspruch 12, **dadurch gekennzeichnet, dass** das Deckelelement (3) an seiner Unterseite zueinander beabstandete Verstärkungsrippen (2r) aufweist, die Rücksprünge aufweisen, welche zusammen die Nutkontur (2n) bilden.

14. Sackoffenhalter nach einem der Ansprüche 1 bis 11, **dadurch gekennzeichnet, dass** das Deckelelement an seiner Unterseite Vorsprünge und/oder Stege aufweist, die in der zweiten Position an den Seiten des Seitensteges des Rahmens anliegen, derart, dass ein Verdrehen des Deckelelements ohne vorheriges Verschieben in der Führung nicht möglich ist.

15. Sackoffenhalter nach einem der vorhergehenden Ansprüche, **dadurch gekennzeichnet, dass** am Rahmen (2) mindestens ein Anker (4) angeordnet oder anordbar ist bzw. sind.

16. Sackoffenhalter nach Anspruch 15, **dadurch gekennzeichnet, dass** die Anker (4) verschwenkbar und/oder verschiebbar an dem Rahmen (2) angeordnet sind.

17. Sackoffenhalter nach Anspruch 15 oder 16, **dadurch gekennzeichnet, dass** jeweils mindesten ein Anker (4) an einem Seitensteg (2b) des Rahmens (2) angeordnet ist.

18. Sackoffenhalter nach einem der Ansprüche 15 bis 17, **dadurchgekennzeichnet, dass** Rastmittel (2f) den Anker (4) in seiner Position halten.

19. Sackoffenhalter nach einem der Ansprüche 15 bis 18, **dadurch gekennzeichnet, dass** der Anker (4) ein Spitze (4a) aufweist, die zum Einbringen ins Erdreich ausgebildet ist, wobei das andere Ende des Ankers (4) Befestigungsmittel (9b) zum Befestigen und/oder Lagern an dem Rahmen (2) aufweist.

20. Sackoffenhalter nach einem der vorhergehenden Ansprüche, **dadurch gekennzeichnet, dass** der Rahmen (2) einen Tragegriff (2g) hat.

21. Sackoffenhalter nach einem der vorhergehenden Ansprüche, **dadurch gekennzeichnet, dass** der Rahmen (2) Befestigungsmittel (2z) hat, die mit einer an einer Wand (W) befestigbaren Wandhalterung (B) zusammenwirken, derart, dass der Rahmen (2) in einer insbesondere horizontalen Lage an einer Wand (W) befestigbar ist.

22. Sackoffenhalter nach einem der vorhergehenden Ansprüche, **dadurch gekennzeichnet, dass** am Rahmen (2) Stangen (6) befestigt oder befestigbar sind, die den am Rahmen befestigten Sack oder Beutel aufspannen und/oder als Standbeine oder Füße für den Sackoffenhalter dienen.

23. Sackoffenhalter nach Anspruch 22, **dadurch gekennzeichnet, dass** jeweils eine Stange (6) an oder im bereich einer Ecke des Rahmens (2) angeordnet ist, wobei sich die Stangen (6) insbesondere nahezu pa= rallel zur Normalen der Rahmenöffnung (5) erstrecken.

24. Sackoffenhalter nach einem der vorhergehenden Ansprüche, **dadurch gekennzeichnet, dass** Rastelemente (2d) das Deckelelement (3) in seiner zweiten Posi= tion halten.

25. Sackoffenhalter nach Anspruch 24, **dadurch gekennzeichnet, dass** die Rastelemente (2d) an den die Führungen (2a) aufweisenden Seitenstegen (2b) des Rahmens (2) angeordnet sind.

26. Sackoffenhalter nach einem der vorhergehenden Ansprüche, **dadurch gekennzeichnet, dass** die Öffnung (5) des Rahmens (2) oder der Rahmen (2) selbst rund, oval, rechteckig oder mehreckig, insbesondere sechseckig.

## Claims

1. Device 1 for holding bags or sacks open, with a frame (2), wherein the frame (2) forms the opening (5) of the device (1) for holding sacks open, and the opening (5) can be closed by means of a cover element (3), which is mounted in a pivotable manner on the frame (2), **characterised in that** the cover element (3) can be brought into a first and a second position on the frame, the cover element (3) in the first position being pivotable and optionally closing or exposing the opening (5) of the frame (2), and **in that** in the second position the cover element (3) serves as a ramp over the side web (2j), lying on the ground, of the frame (2), and is held secure against rotation in the frame (2).

2. Device for holding sacks open according to Claim 1, **characterised in that** the frame (2) and/or the cover element (3) has at least one guide element (2a), by means of which the cover element (3) can be moved from a first position into a second position.

3. Device for holding sacks open according to Claim 1 or 2, **characterised in that** the cover element (3) in the first position can be pivoted about an axis, wherein the axis subdivides the opening (5) of the frame (2) into two opening sections.

4. Device for holding sacks open according to any one of Claims 1 to 3, **characterised in that** the cover element (3) has on its upper side (3a) at least one oblique surface (3c, 3d), which serves as a ramp.

5. Device for holding sacks open according to Claim 4, **characterised in that** the thickness of the cover element (3) at its free sides, which are arranged parallel to the pivot axis of the cover element (3), increases towards the pivot axis.

6. Device for holding sacks open according to any one of Claims 1 to 5, **characterised in that** the guide element (2a) is formed by means of two longitudinal guides, which are arranged in or at two opposed side webs (2b) of the frame (2).

7. Device for holding sacks open according to Claim 6, **characterised in that** the guide elements (2a) are longitudinal slots or longitudinal grooves, into which projections (3v) of the cover element (3) engage.

8. Device for holding sacks open according to Claim 7, **characterised in that** the guides (2a) form at one end a circular bearing (2c), in such a way that the projections (3v) of the cover element (3) can be rotated in these circular bearings about the pivot axis of the cover element (3), the projections (3v) being flattened at least on one side in such a manner that only the cover element (3), pivoted in the direction of the perpendicular of the opening (5) of the frame (2), can be pushed with its projections (3v) into the guide elements (2a).

9. Device for holding sacks open according to any one of the preceding claims, **characterised in that** a sack (7) can be secured to the frame (2) by its opening (7b), and in particular can be clamped.

10. Device for holding sacks open according to any one of the preceding claims, **characterised in that** the frame (2) has a main part (2o) and at least one insertion part (2p), the main part (2o) having on its underside a recess (2u), in particular circumferential, into which the at least one insertion part (2p) can be inserted, in particular pushed in, wherein the wall of a sack (7) or bag can be clamped between the main part (2o) and the insertion part (2p).

11. Device for holding sacks open according to Claim 10, **characterised in that** the insertion part (2p) is in particular a rectangular frame, the outer contour of which is shaped to match the inner contour of the recess or the circumferential slot (2u) of the main part (2o).

12. Device for holding sacks open according to any one of the preceding claims, **characterised in that** the cover element (3), in particular on its underside, has a slot contour (2n), in which in the second position a side web (2j) of the frame (2) is located in a manner secured against rotation.

13. Device for holding sacks open according to Claim 12, **characterised in that** the cover element (3) has on its underside reinforcement ribs (2r) arranged at a distance from one another, which ribs have recesses, which together form the slot contour (2n).

14. Device for holding sacks open according to any one of Claims 1 to 11, **characterised in that** the cover element has on its underside projections and/or webs, which in the second position are in contact on the sides of the side web of the frame in such a way that rotation of the cover element without prior movement in the guide element is not possible.

15. Device for holding sacks open according to any one of the preceding claims, **characterised in that** at least one anchor (4) is or are arranged or can be arranged on the frame (2).

16. Device for holding sacks open according to Claim 15, **characterised in that** the anchors (4) are arranged so as to be pivotable and/or displaceable on the frame (2).

17. Device for holding sacks open according to Claim 15 or 16, **characterised in that** in each case at least one anchor (4) is arranged on a side web (2b) of the frame (2).

18. Device for holding sacks open according to any one of Claims 15 to 17, **characterised in that** engagement means (2f) hold the anchor (4) in its position.

19. Device for holding sacks open according to any one of Claims 15 to 18, **characterised in that** the anchor (4) has a tip (4a), which is designed to be inserted in the earth, the other end of the anchor (4) having securing means (4b) for securing and/or mounting on the frame (2)

20. Device for holding sacks open according to any one of the preceding claims, **characterised in that** the frame (2) has a carrying handle (2g).

21. Device for holding sacks open according to any one of the preceding claims, **characterised in that** the frame (2) has securing means (2z) which interact with a wall holding element (B) which can be secured to a wall (W), in such a way that the frame (2) can be secured in particular in a horizontal position to a wall (W).

22. Device for holding sacks open according to any one of the preceding claims, **characterised in that** rods (6) are secured or can be secured to the frame (2), which rods tension the sack or bag secured to the frame, and/or serve as legs or feet for the device for holding sacks open.

23. Device for holding sacks open according to Claim 22, **characterised in that** in each case a rod (6) is arranged at or in the area of a corner of the frame (2), the rods (6) extending in particular approximately parallel to the normal line of the frame opening (5).

24. Device for holding sacks open according to any one of the preceding claims, **characterised in that** engagement elements (2d) hold the cover element (3) in its second position.

25. Device for holding sacks open according to Claim 24, **characterised in that** the engagement elements (2d) are arranged on the side webs (2b) of the frame (2), which have the guide elements (2a).

26. Device for holding sacks open according to any one of the preceding claims, **characterised in that** the opening (5) of the frame (2) or frames (2) is itself round, oval, rectangular, or polygonal, in particular hexagonal.

## Revendications

1. Support pour ouverture de sacs (1) avec un cadre (2), dans lequel le cadre (2) forme l'ouverture (5) du support pour ouverture de sacs (1) et l'ouverture (5) peut être obturée à l'aide d'un élément formant couvercle (3) qui est positionné de manière pivotante sur le cadre (2), **caractérisé en ce que** l'élément formant couvercle (3) peut être amené dans une première et une seconde position sur le cadre, l'élément formant couvercle (3) pouvant pivoter dans la première position et obturant ou libérant, au choix, l'ouverture (5) du cadre (2), et **en ce que**, dans la seconde position, l'élément formant couvercle (3) sert de rampe au-dessus de l'âme latérale (2j) du cadre (2) appuyée sur le fond et est fixé au cadre (2) de manière à résister à la torsion.

2. Support pour ouverture de sacs selon la revendication 1, **caractérisé en ce que** le cadre (2) et/ou l'élément formant couvercle (3) comporte au moins une glissière de guidage (2a) à l'aide de laquelle l'élément formant couvercle (3) peut être poussé d'une première position dans une seconde position.

3. Support pour ouverture de sacs selon la revendication 1 ou 2, **caractérisé en ce que,** dans la première position, l'élément formant couvercle (3) peut pivoter autour d'un axe, l'axe divisant l'ouverture (5) du cadre (2) en deux zones d'ouverture.

4. Support pour ouverture de sacs selon l'une quelconque des revendications 1 à 3, **caractérisé en ce que,** sur sa face supérieure (3a), l'élément formant couvercle (3) comporte au moins une surface inclinée (3c, 3d) qui sert de rampe.

5. Support pour ouverture de sacs selon la revendication 4, **caractérisé en ce que** l'épaisseur de l'élément formant couvercle (3), sur ses faces libres qui sont disposées parallèlement à l'axe de pivotement de l'élément formant couvercle (3), augmente en direction de l'axe de pivotement.

6. Support pour ouverture de sacs selon l'une quelconque des revendications 1 à 5, **caractérisé en ce que** la glissière de guidage (2a) est constituée par deux glissières de guidage longitudinales qui sont disposées dans ou sur deux âmes latérales opposées (2b) du cadre (2).

7. Support pour ouverture de sacs selon la revendication 6, **caractérisé en ce que** les glissières de guidage (2a) sont des fentes longitudinales ou des rainures longitudinales dans lesquelles des pièces en saillie (3v) de l'élément formant couvercle (3) viennent en prise.

8. Support pour ouverture de sacs selon la revendication 7, **caractérisé en ce que** les glissières de guidage (2a) forment un appui rond (2c) à l'une de leurs extrémités de telle sorte que les parties en saillie (3v) de l'élément formant couvercle (3) peuvent tourner dans ces appuis ronds autour de l'axe de pivotement de l'élément formant couvercle (3), les parties en saillie (3v) étant aplaties au moins sur une face de telle sorte que seul l'élément formant couvercle (3) ayant pivoté dans la direction de la perpendiculaire de l'ouverture (5) du cadre (2) peut être glissé avec ses parties en saillie (3v) dans les glissières de guidage (2a).

9. Support pour ouverture de sacs selon l'une quelconque des revendications précédentes, **caractérisé en ce qu'**un sac (7) peut être fixé, en particulier pincé, sur le cadre (2) avec son ouverture (7b).

10. Support pour ouverture de sacs selon l'une quelconque des revendications précédentes, **caractérisé en ce que** le cadre (2) comporte une pièce principale (2o) et au moins une pièce d'insertion (2p), la pièce principale (2o) comportant sur sa face inférieure une partie en retrait, en particulier circulaire (2u), dans laquelle la au moins une pièce d'insertion (2p) peut être insérée, en particulier enfoncée, la paroi d'un sac (7) ou d'un sachet pouvant être pincée entre la pièce principale (2o) et la pièce d'insertion (2p).

11. Support pour ouverture de sacs selon la revendication 10, **caractérisé en ce que** la pièce d'insertion (2p) est un cadre, en particulier rectangulaire, dont le contour externe est adapté au contour interne de la partie en retrait ou de la rainure circulaire (2u) de la pièce principale (2o).

12. Support pour ouverture de sacs selon l'une quelconque des revendications précédentes, **caractérisé en ce que** l'élément formant couvercle (3) présente, en particulier sur sa face inférieure, un contour de rainure (2n) dans lequel, dans la seconde position, une âme latérale (2j) du cadre (2) est posée de manière à résister à la torsion.

13. Support pour ouverture de sacs selon la revendication 12, **caractérisé en ce que** l'élément formant couvercle (3) comporte sur sa face inférieure des nervures de renfort (2r) espacées les unes des autres qui présentent des parties en retrait qui forment ensemble le contour de rainure (2n).

14. Support pour ouverture de sacs selon l'une quelconque des revendications 1 à 11, **caractérisé en ce que,** sur sa face inférieure, l'élément formant couvercle comporte des parties en saillie et/ou des âmes qui, dans la seconde position, s'appuient sur les faces de l'âme latérale du cadre de telle sorte qu'une torsion de l'élément formant couvercle n'est pas possible sans un coulissement préalable dans la glissière de guidage.

15. Support pour ouverture de sacs selon l'une quelconque des revendications précédentes, **caractérisé en ce qu'**au moins une ancre (4) est placée ou peut être placée sur le cadre (2).

16. Support pour ouverture de sacs selon la revendication 15, **caractérisé en ce que** les ancres (4) sont disposées sur le cadre (2) de manière pivotante et/ou coulissante.

17. Support pour ouverture de sacs selon la revendication 15 ou 16, **caractérisé en ce qu'**au moins une ancre (4) est disposée sur chaque âme latérale (2b) du cadre (2).

18. Support pour ouverture de sacs selon l'une quelconque des revendications 15 à 17, **caractérisé en ce que** des dispositifs d'encliquetage (2f) maintiennent l'ancre (4) dans sa position.

19. Support pour ouverture de sacs selon l'une quelconque des revendications 15 à 18, **caractérisé en ce que** l'ancre (4) présente une pointe (4a) qui est conçue pour l'introduction dans la terre, l'autre extrémité de l'ancre (4) comportant des dispositifs de fixation (4b) pour la fixation et/ou le positionnement sur le cadre (2).

20. Support pour ouverture de sacs selon l'une quelconque des revendications précédentes, **caractérisé en ce que** le cadre (2) est muni d'une poignée de manutention (2g).

21. Support pour ouverture de sacs selon l'une quelconque des revendications précédentes, **caractérisé en ce que** le cadre (2) comporte des dispositifs de fixation (2z) qui coopèrent avec un support mural (B) qui peut être fixé à un mur (W) de telle sorte que le cadre (2) peut être fixé à un mur (W) dans une position, en particulier horizontale.

22. Support pour ouverture de sacs selon l'une quelconque des revendications précédentes, **caractérisé en ce que** des tiges (6), qui tendent le sac ou le sachet fixé au cadre et/ou qui servent de jambes d'appui ou de pieds pour le support pour ouverture de sacs, sont fixées ou peuvent être fixées au cadre (2).

23. Support pour ouverture de sacs selon la revendication 22, **caractérisé en ce qu'**une tige (6) est disposée dans un ou dans la zone d'un coin du cadre (2), les tiges (6) s'étendant en particulier presque parallèlement à la verticale de l'ouverture du cadre (5).

24. Support pour ouverture de sacs selon l'une quelconque des revendications précédentes, **caractérisé en ce que** des éléments d'encliquetage (2d) maintiennent l'élément formant couvercle (3) dans sa seconde position.

25. Support pour ouverture de sacs selon la revendication 24, **caractérisé en ce que** les éléments d'encliquetage (2d) sont disposés sur les âmes latérales (2b) du cadre (2) comportant les glissières de guidage (2a).

26. Support pour ouverture de sacs selon l'une quelconque des revendications précédentes, **caractérisé en ce que** l'ouverture (5) du cadre (2) ou le cadre (2) lui-même est rond(e), ovale, rectangulaire ou polygonal(e), en particulier hexagonal(e).
